# EUROPÄISCHE PATENTANMELDUNG

(11) **EP 1 061 611 A2**
(43) Veröffentlichungstag der Anmeldung: **20.12.2000**
(21) Anmeldenummer: 00110099.9
(22) Anmeldetag: 13.05.2000
(51) Int. Cl.: H01R 13/56

(54) **Einrichtung zur Zugentlastung für Kabel**

(30) Priorität: 09.06.1999 DE 19926347
(71) Anmelder: KRONE GmbH, 14167 Berlin (DE)
(72) Erfinder: Nad, Ferenc, 14197 Berlin (DE)

(57) **Zusammenfassung**

Die Erfindung bezieht sich auf eine Einrichtung zur Zugentlastung für Kabel in der Telekommunations- und Datentechnik, mit einer Kabelaufnahme und einem dieser zugeordneten Klemmteil. Um die Zugentlastung bei geschirmten Kabeln zu verbessern ist das Klemmteil (16) auf einer der Kabelaufnahme (4) zugeordneten, gegen die Längsachse (28) der Kabel (7) geneigten Schrägfläche (14) gleitbar und mittels eines Drückelementes (29) arretierbar.

## Beschreibung

Die Erfindung bezieht sich auf eine Einrichtung zur Zugentlastung für Kabel in der Telekommunikations- und Datentechnik, mit einer Kabelaufnahme und einem dieser zugeordneten Klemmteil.

Eine Einrichtung der gattungsgemäßen Art zur Zugentlastung für Kabel ist bei Anschlußdosen vorbekannt. Bei diesen sind im Unterteil zwei Klemmschellen mit Schraubbefestigungen vorhanden, deren eine als Klemmteil zur Zugentlastung der Kabel und deren andere als Kabelklemme zur Abschirmungskontaktierung dienen. Es hat sich gezeigt, daß Kabel für hohe Übertragungsraten /-frequenzen von bis zu 300 MHz gegen mechanische Belastungen durch Biegen u.dgl. empfindlich sind, insbesondere dann, wenn einzelne Aderpaare der Kabel gesondert geschirmt sind. Mittels Verschraubung fixierbare Klemmschellen können bei der vorbekannten Anschlußdose so fest angezogen werden, daß die Abschirmungen der Kabeladern in Form von Schirmgeflecht oder -folien beschädigt werden, so daß die Abschirmung für höhere Übertragungsfrequenzen nicht mehr gewährleistet ist. Darüber hinaus sind Verschraubungen bei Anschlußdosen dann nicht mehr erwünscht, wenn diese mit Schneid-Klemm-Kontaktelementen versehen sind, die keiner Verschraubung der einzelnen Kabeladern mehr bedürfen.

Der Erfindung liegt von daher die Aufgabe zugrunde,die Einrichtung zur Zugentlastung für Kabel zu verbessern.

Zur Lösung dieser Aufgabe sieht die Erfindung vor, daß das Klemmteil auf einer der Kabelaufnahme zugeordneten, gegen die Längsachse der Kabel geneigten Schrägfläche gleitbar und mittels eines Drückelementes arretierbar angeordnet ist. Erfindungsgemäß wird somit anstelle einer Verschraubung des Klemmteiles eine Verklemmung des Klemmteiles zum Zwecke der Zugentlastung der Kabel angewendet, wobei das Klemmteil manuell auf der vorgesehenen Schrägfläche gegen die Längsachse des Kabels geschoben und unter Einwirkung des Drückelementes das Kabel andrückt und arretiert.Die Zugentlastung des Kabels erfolgt somit selbsttätig durch das Drückelement, wodurch ein Verquetschen der Kabel durch eine auf das Klemmteil unmittelbar einwirkende Verschraubung vermieden ist. Gleichzeitig erfolgt auch eine Vereinfachung der Montagearbeit bei der Bewirkung der Zugentlastung der Kabel, da hierzu kein gesonderter Verschraubungsvorgang mehr erforderlich ist. Damit können auch unterschiedliche Kabeldurchmessser sicher gelagert und geklemmt werden, da sich der Abstand zwischen der Kabelaufnahme und dem Klemmteil entsprechend dem verwendeten Durchmesser anpaßt. Aufgrund der schräggeführten Anpressung entsteht eine vorteilhafte Keilpressung. Der Winkel zwischen der Längsachse und der Schrägfläche sollte zwischen größer 20° und kleiner 70° gewählt werden.

In weiterer Ausbildung der Erfindung ist die Kabelaufnahme eine mit zwischen parallelen Seitenwänden ausgebildete Kabelmulde, deren Seitenwände mit ihren Oberseiten die Schrägfläche bilden. Dabei weisen die Oberseiten der Seitenwände der Kabelaufnahme Führungsstege für das Klemmteil und dieses U-förmige Führungsnuten auf, in welche die Führungsstege eingreifen. Hierdurch wird eine leichte Gleitbarkeit des Klemmteiles auf den geneigten Seitenwänden der Kabelaufnahme ermöglicht. Um die Kabel zur Zugentlastung zweckmäßig zu umgreifen, weist das Klemmteil auf der gegen die Kabel gerichteten Vorderseite bogenförmige Aussparungen zum teilweisen Umschließen der Kabel auf. Schließlich ist das Drückteil als Deckel einer Anschlußdose ausgebildet und an deren Unterteil scharnierartig angelenkt und weist auf seiner Innenseite Anpreßnocken zur Beaufschlagung des gleitbaren Klemmteils beim Schließen auf. Das Unterteil weist zur scharnierartigen Anlenkung des Deckels auf der Rückseite Nocken auf, hinter die auf der Rückseite des Deckels angebrachte Rasten greifen. So kann der Deckel vollständig vom Unterteil gelöst werden und beim Verschließen in einfacher Weise scharnierartig am Unterteil angelenkt werden.

Die Zugentlastung kann auch an einem Patchfeld oder an einem Verteilergestell angeordnet werden.

Die Erfindung ist nachfolgend anhand einer in den Zeichnungen dargestellten Ausführungsform einer mit der erfindungsgemäßen Einrichtung zur Zugentlastung der Kabel versehenen Anschlußdose für die Telekommunikations- und Datentechnik näher erläutert. Es zeigen:
- Fig. 1: eine perspektivische Darstellung der fast geschlossenen Anschlußdose,
- Fig. 2: eine perspektivische Darstellung des Unterteils ohne Deckel,
- Fig. 3: eine perspektivische Darstellung der Kabelaufnahme als Innenteil des Unterteils der Anschlußdose,
- Fig. 4: eine perspektivische Darstellung des auf der Kabelaufnahme gleitbaren Klemmteils zur Zugentlastung,
- Fig. 5: eine perspektivische Darstellung der Kabelaufnahme mit auf die Schrägfläche aufgesetztem Klemmteil und
- Fig. 6: einen Längsschnitt durch die geschlossene Anschlußdose, teilweise mittig durch durch Kabel und Kabelaufnahme und teilweise mittig durch die Anschlußdose.

Die in Fig. 1 in perspektivischer Darstellung in nicht ganz geschlossener Darstellung gezeigte Anschlußdose 1 für Kabel in der Telekommunikations- und Datentechnik besteht aus einem Unterteil 2, einer in dieses von der Rückseite 3 her eingeschobenen Kabelaufnahme 4, zwei Schneid-Klemm-Anschlußleisten 5 für die Kabeladern 6 der angeschlossenen Kabel 7 und einem Deckel 8, der am Unterteil 2 scharnierartig angelenkt und mittels einer nicht dargestellten Schraube in der Schraubachse 9 mit dem Unterteil 2 verschraubbar ist. Das Unterteil 2 und der Deckel 8 sowie die in der Anschlußdose 1 befindliche Kabelaufnahme 4 bestehen aus Zinkdruckguß.

Die in Fig. 3 und 5 näher dargestellte Kabelaufnahme 4 umfaßt auf ihrer Oberseite zwei Kabelmulden 10 für die Aufnahme der beiden parallelen Kabel 7 und zwei parallele Seitenwände 11, die auf ihren Innenseiten gegeneinander gerichtete, parallele Verzahnungen 12 aufweisen. Die Kabel 7 sind am freien Ende abisoliert, so daß die einzelnen Kabeladern 6 sichtbar sind. Diese sind von einem Schirmgeflecht 13 umgeben,das sich nach dem Entfernen der Isolierhülle 22 im Bereich zwischen den verzahnten Seitenwänden 11 befindet,zwischen denen eine metallische Kabelklemme 23 aus Federstahl zur Lagesicherung des Schirmgeflechtes 13 der Kabel 7 in der Kabelaufnahme 4 eingebracht ist. Die Kabel 7 erstrecken sich parallel zueinander entlang ihrer Längsachsen 28.

Die rückwärtigen Oberseiten der beiden Seitenwände 11 sind als Schrägflächen 14 mit nach innen ragenden Führungsstegen 15 ausgebildet.Auf den Schrägflächen 14 ist ein Klemmteil 16 (Fig.4) aus PTB-Kunststoff gleitbar, das auf seiner Unterseite 17 Stege 31 mit U-förmigen Führungsnuten 18 aufweist, die mit den Führungsstegen 15 der Seitenwände 11 zusammenwirken, wie in Fig. 5 dargestellt. Auf der gegen die Kabel 7 gerichteten Rückseite 24 weist das Klemmteil 16 bogenförmige Aussparungen 19 zum teilweisen Umschließen der Kabel 7 auf. Die Oberseite des Klemmteiles 16 ist mit dieses stabilisierenden Rippen 20 versehen, die parallel zu den Führungsnuten 18 verlaufen.

Der Deckel 8 ist am Unterteil 3 scharnierartig angelenkt und weist auf seiner Innenseite Anpreßnocken 21 zur Beaufschlagung des gleitbaren Klemmteils 16 auf, wie es Fig. 6 dargestellt ist. Das Unterteil 3 weist zur scharnierartigen Anlenkung des Deckels 8 auf der Rückseite 3 Nocken 25 auf, hinter die auf der Rückseite 3 des Deckels 8 angebrachte Rasten 26 greifen.

Beim Schließen des als Druckelement 29 dienenden Deckels 8 drücken die Anpreßnocken 21 auf die Oberseite des gleitbaren Klemmteiles 16, dessen bogenförmige Aussparungen 19 die Kabel 7 teilweise umschließen und das mittels in den Aussparungen 19 ausgebildeter Klemmrippen 30, die eine wesentliche Andrückfunktion besitzen, gegen die Kabel 7 gedrückt werden. Durch Schließen der Verschraubung in der Schraubachse 9 erfolgt ein Anpressen des Klemmteils 16 derart, daß die erforderliche Zugentlastung der Kabel 7 gewährleistet ist.

Die Kabelaufnahme 4 weist auf der Vorderseite 28 der Anschlußdose 1 und unterhalb des Unterteils 2 angeordnete,nicht dargestellte Einsteckbuchsen 27 für Stecker der Kommunikations- und Informationstechnik auf.

### BEZUGSZEICHENLISTE

- 1: Anschlußdose
- 2: Unterteil
- 3: Rückseite
- 4: Kabelaufnahme
- 5: Schneid-Klemm-Anschlußleiste
- 6: Kabelader
- 7: Kabel
- 8: Deckel
- 9: Schraubachse
- 10: Kabelmulde
- 11: Seitenwand
- 12: Verzahnung
- 13: Schirmgeflecht
- 14: Schrägfläche
- 15: Führungssteg
- 16: Klemmteil
- 17: Unterseite
- 18: Führungsnut
- 19: Aussparung
- 20: Rippe
- 21: Anpreßnocken
- 22: Isolierhülle
- 23: Kabelklemme
- 24: Rückseite
- 25: Nocken
- 26: Raste
- 27: Einsteckbuchse
- 28: Längsachse
- 29: Drückelement
- 30: Klemmrippe
- 31: Steg

## Patentansprüche

1. Einrichtung zur Zugentlastung für Kabel in der Telekommunations- und Datentechnik, mit einer Kabelaufnahme und einem dieser zugeordneten Klemmteil,
**dadurch gekennzeichnet,**
daß das Klemmteil (16) auf einer der Kabelaufnahme (4) zugeordneten, gegen die Längsachse (28) der Kabel (7) geneigten Schrägfläche (14) gleitbar und mittels eines Drückelementes (29) arretierbar ist.

2. Einrichtung nach Anspruch 1, dadurch gekennzeichnet, daß die Kabelaufnahme (4) eine mit zwischen parallelen Seitenwänden (22) ausgebildete Kabelmulde (10) ist, deren Seitenwände (11) mit ihren Oberseiten die Schrägfläche (14) bilden.

3. Einrichtung nach Anspruch 2, dadurch gekennzeichnet, daß die Oberseiten der Seitenwände (11) der Kabelaufnahme (4) Führungsstege (15) für das Klemmteil (16) und das Klemmteil (16) U-förmige Führungsnuten (18) aufweist, in welche die Führungsstege (15) eingreifen.

4. Einrichtung nach Anspruch 2 oder 3, dadurch gekennzeichnet, daß das Klemmteil (16) auf der gegen die Kabel (7) gerichteten Rückseite (24) bogenförmige Aussparungen (19) zum teilweisen Umschließen der Kabel (7) aufweist.

5. Einrichtung nach einem der Ansprüche 1 bis 4, dadurch gekennzeichnet, daß das Drückteil (29) auf seiner Innenseite Anpreßnocken (21) zur Beaufschlagung des gleitbaren Klemmteils (16) beim Schließen aufweist.

6. Einrichtung nach Anspruch 5, dadurch gekennzeichnet, daß das Drückteil (29) als Deckel (8) einer Anschlußdose (1) ausgebildet und scharnierartig am Unterteil (2) der Anschlußdose (1) angelenkt ist und auf seiner Rückseite (3) Nocken (25) aufweist, hinter die auf der Rückseite des Drückteils (29) angebrachte Rasten (26) greifen.
